# EUROPÄISCHE PATENTSCHRIFT

(11) **EP 1 388 317 B1**
(45) Veröffentlichungstag und Bekanntmachung des Hinweises auf die Patenterteilung: **21.02.2007**
(21) Anmeldenummer: 03450147.8
(22) Anmeldetag: 12.06.2003
(51) Int. Cl.: A47K 3/40

(54) **Bodenebene Duschtasse**
Shower tray flush with surrounding floor
Bac de douche à niveau avec le sol

(30) Priorität: 07.08.2002 AT 5292002 U
(43) Veröffentlichungstag der Anmeldung: 11.02.2004
(73) Patentinhaber: Holzmann, Werner, A-4081 Hartkirchen (AT); Holzmann, Erich, A-4053 Haid bei Ansfelden (AT)
(72) Erfinder: Holzmann, Werner, A-4081 Hartkirchen (AT); Holzmann, Erich, A-4053 Haid bei Ansfelden (AT)
(74) Vertreter: Hübscher, Helmut

(56) Entgegenhaltungen:
- EP-A- 0 766 944
- DE-A- 19 723 153
- DE-U- 20 008 180

## Beschreibung

Die Erfindung bezieht sich auf eine bodenebene Duschtasse mit einem dünnwandigen Tassenkörper aus einem gegebenenfalls mit einer glasfaserverstärkten Kunststoffschicht verstärkten Acrylharz und mit einer an den Tassenkörper angeformten Tragplatte aus Schaumstoff, zwischen der und einem Randabschnitt des Tassenkörpers über den Randabschnitt vorstehende Dichtungsbänder vorgesehen sind.

Zum einfachen Versetzen von bodenebenen Duschtassen ist es bekannt (DE 38 09 068 A1), die Duschtasse aus einer Schaumstoffplatte vorzufertigen, die mit einem Fliesenbelag versehen ist und einen Ablauf aufweist, so daß diese vorgefertigte Duschtasse lediglich auf dem Rohboden eines Naßraumes versetzt und an ein Abflußrohr angeschlossen werden muß. Nachteilig bei diesen vorgefertigten Duschtassen mit einem Fliesenbelag ist einerseits die vergleichsweise aufwendige Verlegung des Fliesenbelages und anderseits die von der fehlerfreien Ausfugung nicht nur des Fliesenbelages, sondern auch des Übergangs von der Duschtasse zum anschließenden, ebenfalls verfliesten Boden des Naßraumes abhängige Wasserdichtheit. Zur Vermeidung dieser Nachteile wurde bereits vorgeschlagen (DE 197 23 153 A1), die Duschtasse aus einem dünnwandigen Tassenkörper und einer an den Tassenkörper angeformten Tragplatte aus Schaumstoff vorzufertigen. Der dünnwandige Tassenkörper aus Acrylharz gegebenenfalls mit einer glasfaserverstärkten Kunststoffschicht auf der Unterseite des Tassenkörpers weist die Umfangsfläche des Tassenkörpers übergreifende Randabschnitte auf, zwischen denen und der Tragplatte über die Randabschnitte vorstehende Dichtungsbänder vorgesehen sind. Diese als Dichtlippen wirksamen Dichtungsbänder müssen beim Versetzen der Duschtasse zunächst um die Stirnseite des Randabschnittes gegen diesen und dann vom Randabschnitt weg gegen den anschließenden Boden umgebogen bzw. gefaltet werden, damit die Dichtbänder die Anschlußfuge zwischen der Duschtasse und einem Bodenbelag überbrücken. Abgesehen davon, daß dieses wiederholte Biegen der Dichtbänder die Versetzungsarbeiten aufwendiger macht, besteht außerdem die Gefahr, daß die Dichtbänder die erforderliche Dichtheit im Übergangsbereich zwischen dem Tassenkörper und dem anschließenden Bodenbelag nicht gewährleisten können, so daß diese Dichtbänder zusätzlich durch eine Dichtfolie abgedeckt werden.

Der Erfindung liegt somit die Aufgabe zugrunde, eine bodenebene Duschtasse der eingangs geschilderten Art mit einfachen konstruktiven Mitteln so auszugestalten, daß trotz einfacher Versetzungsbedingungen der Tassenkörper feuchtigkeitsdicht an den angrenzenden Bodenbelag des Naßraumes angeschlossen werden kann.

Die Erfindung löst die gestellte Aufgabe dadurch, daß der Tassenkörper zur Oberfläche der Tragplatte parallele, bündig mit der stirnseitigen Umfangsfläche der Tragplatte abschließende Randabschnitte aufweist, zwischen denen und der Tragplatte die Dichtungsbänder plattenparallel abstehen.

Da zufolge dieser Maßnahmen die Randabschnitte des Tassenkörpers bündig mit der stirnseitigen Umfangsfläche der Tragplatte abschließen und diese Umfangsfläche der Tragplatte nicht umgreifen, können die Dichtungsbänder zwischen den Randabschnitten und der Tragplatte plattenparallel abstehen und ohne Biegungen oder Faltungen auf den anschließenden Boden flach aufgelegt werden, bevor der Bodenbelag aufgebracht wird. Dieser im wesentlichen ebene Dichtungsbandverlauf erleichtert nicht nur die Versetzungsarbeit, sondern stellt auch einen feuchtigkeitsdichten Anschluß der Duschtasse an den angrenzenden Bodenbelag sicher. Voraussetzung hiefür sind die zur Oberfläche der Tragplatte parallelen Randabschnitte des Tassenkörpers, die bündig mit der stirnseitigen Umfangsfläche der Tragplatte abschließen, so daß der dünnwandige Tassenkörper durch die Tragplatte auch im Randbereich eine ausreichende Abstützung erfährt, um auf die sonst aus Gründen der Eigenfestigkeit erforderlichen, abgewinkelten Randstege verzichten zu können.

Wegen der plattenparallel abstehenden, zwischen den Randabschnitten des Tassenkörpers und der Tragplatte vorstehenden, ungebogenen Dichtungsbänder ergibt sich auch eine einfache Verbindung der Dichtungsbänder in den Eckbereichen, insbesondere wenn die entlang der Randabschnitte des Tassenkörpers verlaufenden Dichtungsbänder einander in den Eckbereichen des Tassenkörpers überlappen. Bei der Versetzung der Duschtasse brauchen die Dichtungsbänder lediglich in herkömmlicher Weise im Überlappungsbereich miteinander und mit dem angrenzenden Boden und dem Bodenbelag verklebt zu werden.

In der Zeichnung ist der Erfindungsgegenstand beispielsweise dargestellt. Es zeigen:
- Fig. 1: eine erfindungsgemäße Duschtasse in einer schematischen, zum Teil aufgerissenen Draufsicht und
- Fig. 2: diese teilweise versetzte Duschtasse in einem Schnitt nach der Linie II-II der Fig. 1.

Die Duschtasse besteht gemäß dem dargestellten Ausführungsbeispiel aus einem dünnwandigen Tassenkörper 1 aus Acrylharz, dessen Randabschnitte 2 ohne Profilierung flach auslaufen. An diesem Tassenkörper 1, der von den Randabschnitten 2 mit einem geringen Gefälle zu einem Ablauf 3 abfällt, ist eine Tragplatte 4 aus Schaumstoff angeformt, deren Umfangsfläche 5 bündig mit den Randabschnitten 2 des Tassenkörpers 1 abschließt. Die Tragplatte 4 nimmt gemäß der Fig. 2 ein an den Abfluß 3 angeschlossenes Ablaufrohr 6 auf, das beim Versetzen der Duschtasse mit einem entsprechenden Abflußrohr zu verbinden ist. Zwischen den Randabschnitten 2 des Tassenkörpers 1 und der Tragplatte 4 sind Dichtungsbänder 7 vorgesehen, die plattenparallel über die Randabschnitte 2 vorstehen und entlang des Umfanges des Tassenkörpers 1 verlaufen. In den Eckbereichen des Tassenkörpers 1 überlappen die Dichtungsbänder 7 einander, wie dies der Fig. 1 entnommen werden kann.

Die in der beschriebenen Form vorgefertigte Duschtasse kann entsprechend der Fig. 2 unmittelbar oder allenfalls unter Zwischenlage einer Dämmschicht auf einem Rohboden 8 versetzt werden, wobei die Höhe der Tragplatte 4 und die Dicke des anschließenden Estrichs 9 aufeinander abgestimmt sind, so daß die über den Rand der Duschtasse vorstehenden Dichtungsbänder 7 den Estrich 9 übergreifen und damit die Stoßfuge zwischen der Tragplatte 4 und dem Estrich 9 feuchtigkeitsdicht abdecken. Da der strichpunktiert angedeutete Bodenbelag 10, der beispielsweise aus auf dem Estrich 9 verlegten Fliesen bestehen kann, die Dichtungsbänder 7 überdeckt und in herkömmlicher Weise mit den Dichtungsbändern 7 feuchtigkeitsdicht verklebt wird, ergibt sich eine einfache, feuchtigkeitsdichte Verbindung zwischen dem Tassenkörper 1 und dem anschließenden Bodenbelag 10 unabhängig davon, ob die in die Stoßfuge zwischen dem Tassenkörper 1 und dem angrenzenden Bodenbelag 10 eingebrachte Fugenmasse die Stoßfuge feuchtigkeitsdicht ausfüllt oder nicht. Da die Randabschnitte 2 im wesentlichen eben verlaufen ergeben sich auch keine durch gebogene Dichtungsbänder unvermeidbare Taschen, in denen sich Sickerwasser sammeln könnte.

## Patentansprüche

1. Bodenebene Duschtasse mit einem dünnwandigen Tassenkörper (1) aus einem gegebenenfalls mit einer glasfaserverstärkten Kunststoffschicht verstärkten Acrylharz und mit einer an den Tassenkörper (1) angeformten Tragplatte (4) aus Schaumstoff, zwischen der und einem Randabschnitt (2) des Tassenkörpers (1) über den Randabschnitt (2) vorstehende Dichtungsbänder (7) vorgesehen sind, **dadurch gekennzeichnet, daß** der Tassenkörper (1) zur Oberfläche der Tragplatte (4) parallele, bündig mit der stirnseitigen Umfangsfläche (5) der Tragplatte (4) abschließende Randabschnitte (2) aufweist, zwischen denen und der Tragplatte (4) die Dichtungsbänder (7) plattenparallel abstehen.

2. Duschtasse nach Anspruch 1, **dadurch gekennzeichnet, daß** die entlang der Randabschnitte (2) des Tassenkörpers (1) verlaufenden Dichtungsbänder (7) einander in den Eckbereichen des Tassenkörpers (1) überlappen.

## Claims

1. Shower tray flush with surrounding floor with a thin-walled tray body (1) comprising an acrylic resin possibly reinforced with a glass-fibre-reinforced plastic layer and with a foam support panel (4) moulded on the tray body (1), between which support panel (4) and an edge section (2) of the tray body (1) sealing strips (7) projecting over the edge section (2) are provided, **characterised in that** the tray body (1) comprises edge sections (2) which are parallel to the surface of the support panel (4) ending flush with the end-side circumferential area (5) of the support panel (4), between which and the support panel (4) the sealing strips (7) project parallel to the panel.

2. Shower tray according to claim 1, **characterised in that** the sealing strips (7) running along the edge sections (2) of the tray body (1) overlap each other in the corner regions of the tray body (1).

## Revendications

1. Bac de douche à niveau avec le sol, avec un corps de bac (1) à paroi mince, formé d'une résine acrylique, le cas échéant renforcée par une couche de matière synthétique renforcée par des fibres de verre, et avec une plaque support (4), formée d'un seul tenant sur le corps de bac (1) et composée de matière alvéolaire, entre laquelle et un tronçon de bordure (2) du corps de bac (1) sont prévues des bandes d'étanchéité (7) en saillie sur le tronçon de bordure (2), **caractérisé en ce que** le corps de bac (1) présente des tronçons de bordure (2) parallèles à la surface de la plaque de support (4) et délimités en affleurement avec la face périphérique (5), côté frontal, de la plaque support (4), tronçons de bordure entre lesquels et la plaque support (4) font saillie, de façon parallèle à la plaque, les bandes d'étanchéité (7).

2. Bac de douche selon la revendication 1, **caractérisé en ce que** les bandes d'étanchéité (7) s'étendant le long des tronçons de bordure (2) du corps de bac (1) se chevauchent les unes les autres dans les zones d'angle du corps de bac (1).
